# EUROPÄISCHE PATENTSCHRIFT

(11) **EP 0 683 356 B1**
(45) Veröffentlichungstag und Bekanntmachung des Hinweises auf die Patenterteilung: **17.01.2001**
(21) Anmeldenummer: 95810290.7
(22) Anmeldetag: 03.05.1995
(51) Int. Cl.: F23C 5/00, F23D 23/00, F23R 3/28

(54) **Verfahren zum Betrieb einer Brennkammer und Brennkammer**
Method for operating a combustion chamber and combustion chamber
Procédé de fonctionnement d'une chambre de combustion et chambre de combustion

(30) Priorität: 19.05.1994 DE 4417536
(43) Veröffentlichungstag der Anmeldung: 22.11.1995
(73) Patentinhaber: ALSTOM POWER (Schweiz) AG, 5401 Baden (CH)
(72) Erfinder: Althaus, Rolf, Dr., Higashinada-ku, Kobe 658 (JP)

(56) Entgegenhaltungen:
- EP-A- 0 620 362
- DE-A- 3 534 268
- FR-A- 2 392 231
- US-A- 3 434 289
- US-A- 3 600 891
- US-A- 4 373 325
- JOURNAL OF PROPULSION AND POWER, Bd. 3, Nr. 2, März 1987, NEW YORK,NY,USA, Seiten 179-186, XP002029816 BAHR: "Technology for the design of high temperature rise combustors"

## Beschreibung

### Technisches Gebiet

Die vorliegende Erfindung betrifft ein Verfahren gemäss Oberbegriff des Anspruchs 1. Sie betrifft auch eine Brennkammer zur Durchführung des Verfahrens.

### Stand der Technik

Bei Brennerkonfigurationen mit einer Vormischstrecke und einer in Abströmungsrichtung zum nachgeschalteten Brennraum freien Mündung stellt sich immer wieder das Problem, wie auf einfachste Art und Weise eine stabile Flammenfront bei extrem niedrigen Emissionswerten bewerkstelligt werden kann. Diesbezüglich sind bereits verschiedene Vorschläge bekanntgeworden, die an sich nicht zu befriedigen vermochten. Eine bis anhin bekanntgewordene Ausnahme bildet die in EP-A1-0 321 809 offenbarte Erfindung, deren Vorschläge betreffend die Flammenstabilisierung, den Wirkungsgrad und die Schadstoff-Emissionen einen Qualitätssprung darstellen.

Dokument US-A-4 373 325 offenbart auch einen solchen Vorschlag.

Eine typische Feuerungsanlage, bei welcher die genannte Techniken gegen einen Flammenrückschlag versagen müssen, betrifft eine auf Selbstzündung ausgelegte Brennkammer. Hier handelt es sich in der Regel um ein weitgehend zylindrisches Rohr oder um eine Ringbrennkammer, worin ein Arbeitsgas mit einer relativ hohen Temperatur ab ca. 850°C einströmt, dort mit einem eingedüsten Brennstoff die Bildung eines selbstzündenden Gemisches eingeleitet wird. Die kalorische Aufbereitung des Arbeitsgases zu Heissgas findet allein innerhalb dieses Rohres oder dieser Ringbrennkammer statt. Handelt es sich um eine Nachbrennkammer, welche zwischen einer Hochdruck- und Niederdruck-Turbine wirkt, so ist es schon aus Platzgründen unmöglich, eine Vormischstrecke oder Vormischbrenner einzubauen sowie Hilfsmittel gegen einen Flammenrückschlag vorzusehen resp. einzubauen, weshalb bis anhin auf diese an sich attraktive Verbrennungstechnik verzichtet werden musste. Geht das Postulat dahin, eine Ringbrennkammer als Nachbrennkammer einer auf einer einzigen Welle gelagerten Gasturbogruppe vorzusehen, so ergeben sich betreffend der Minimierung der Länge dieser Brennkammer zusätzliche Probleme, welche mit der Flammenstabilisierung im Zusammenhang stehen. Selbst bei zufriedenstellender Lösung der Flammenstabilisierung ist aber der anfängliche Ausstoss verschiedener Schadstoff-Emissionen nach wie vor nicht gelöst. Der kritische Bereich liegt zwischen dem Selbstzündungsakt und einer Temperatur von ca. 1100°C. Hier werden hohe Emissionen, insbesondere in Form von CO und UHC produziert, die nicht mehr mit der Gesetzgebung vieler Länder im Einklang stehen. Erst wenn die Verbrennungstemperatur höher 1100°C liegt, ist ein guter Ausbrand bei minimierten Schadstoff-Emissionen möglich.

### Darstellung der Erfindung

Hier will die Erfindung Abhilfe schaffen. Der Erfindung, wie sie in den Ansprüchen gekennzeichnet ist, liegt die Aufgabe zugrunde, bei einem Verfahren und einer Brennkammer der eingangs genannten Art insbesondere die CO- und UHC-Emissionen im kritischen Bereich zwischen Selbstzündung und einer Temperatur von ca. 1100°C zu minimieren.

Es wird vorgeschlagen, die genannten Schadstoff-Emissionen durch eine stufenweise Inbetriebsetzung der vorhandenen Brenner herabzusetzen. Zu diesem Zweck sollen die Brenner auf mindestens zwei Gruppen aufgeteilt werden. Die einzelnen Gruppen werden seriell nacheinander vom Selbstzündungspunkt aus auf mindestens 1100°C gefahren.

Der wesentliche Vorteil der Erfindung ist darin zu sehen, dass durch das serielle Hochfahren in ein unterkritisches Gebiet der genannte durch hohe Schadstoff-Emissionswerte charakterisierte Lastbereich, insbesondere was die CO-und UHC-Emissionswerte (UHC = ungesättigte Kohlen-Wasser-Stoffe) betrifft, signifikant überbrückt werden kann. Die zum Einsatz gelangende Gruppe von Brennern wird im Mittel während der Startphase mit einer grösseren Brennstoffmenge versorgt; die einzelnen Brenner können somit stabiler betrieben werden. Sind alle Brennergruppen bis zu einer Temperaturstufe von ca. 1100°C nachgezogen worden, so werden sie anschliessend ab dieser Temperaturstufe parallel auf die gewünschte Betriebstemperatur hochgefahren.

Vorteilhafte und zweckmässige Weiterbildungen der erfindungsgemässen Aufgabenstellung sind in den weiteren abhängigen Ansprüchen gekennzeichnet.

Im folgenden wird anhand der Zeichnungen ein Ausführungsbeispiel der Erfindung näher erläutert. Alle für das unmittelbare Verständnis der Erfindung nicht erforderlichen Elemente sind fortgelassen. Gleiche Elemente sind in den verschiedenen Figuren mit den gleichen Bezugszeichen versehen. Die Strömungsrichtung der Medien ist mit Pfeilen angegeben.

### Kurze Beschreibung der Zeichnungen

Es zeigt:
- Fig. 1: eine selbstzündende Brennkammer als Ringbrennkammer konzipiert,
- Fig. 2: eine diagrammässig erfasste gestufte Startphase bei einer selbstzündenden Brennkammer und
- Fig. 3: eine qualitative Erfassung der Schadstoff-Emissionswerte zwischen einer nicht gestuften und einer gestuften Fahrweise während der Startphase bei einer selbstzündenden Brennkammer.

### Wege zur Ausführung der Erfindung, gewerbliche Verwertbarkeit

Fig. 1 zeigt, wie aus der Wellenachse 16 hervorgeht, eine Ringbrennkammer 1, welche im wesentlich die Form eines zusammenhängenden annularen oder quasi-annularen Zylinders aufweist. Darüber hinaus kann eine solche Brennkammer auch aus einer Anzahl axial, quasi-axial oder schraubenförmig angeordneter und einzeln in sich abgeschlossener Brennräume bestehen. Solche Ringbrennkammern eignen sich vorzüglich, als selbstzündende Brennkammern betrieben zu werden, welche in Strömungsrichtung zwischen zwei auf einer Welle gelagerten Turbinen plaziert sind. Wird eine solche Ringbrennkammer 1 auf Selbstzündung betrieben, so ist die stromauf wirkende Turbine 2 nur auf eine Teilentspannung der Heissgase 3 ausgelegt, womit die Abgase 4 stromab dieser Turbine 2 noch mit einer recht hohen Temperatur in die Zuströmzone 5 der Ringbrennkammer 1 strömen. Diese Zuströmzone 5 ist innenseitig und in Umfangsrichtung der Kanalwand 6 mit einer Reihe von wirbelerzeugenden Elementen 100, im folgenden nur noch Wirbel-Generatoren genannt, bestückt. Die Abgase 4 werden durch die Wirbel-Generatoren 100 derart verdrallt, dass in der anschliessenden Vormischstrecke 7 keine Rezirkulationsgebiete im Nachlauf der genannten Wirbel-Generatoren 100 auftreten.

In Umfangsrichtung dieser als Venturikanal ausgebildete Vormischstrecke 7 sind mehrere Brennstofflanzen 8 disponiert, welche die Zuführung eines Brennstoffes 9 und einer Stützluft 10 übernehmen. Auf diese Brennstofflanzen 8 wird weiter unten näher eingegangen. Die Zuführung dieser Medien zu den einzelnen Brennstofflanzen 8 kann bespielsweise über eine nicht gezeigte Ringleitung vorgenommen werden. Die von den Wirbel-Generatoren 100 ausgelöste Drallströmung sorgt für eine grossräumige Verteilung des eingebrachten Brennstoffes 9, allenfalls auch der zugemischten Stützluft 10. Des weiteren sorgt die Drallströmung für eine Homogenisierung des Gemisches aus Verbrennungsluft und Brennstoff. Der durch die Brennstofflanze 8 in die Abgase 4 eingedüste Brennstoff 9 löst eine Selbstzündung aus, soweit diese Abgase 4 jene spezifische Temperatur aufweisen, welche die brennstoffabhängige Selbstzündung auszulösen vermag. Wird die Ringbrennkammer 1 mit einem gasförmigen Brennstoff betrieben, muss für die Inizierung einer Selbstzündung eine Temperatur der Abgase 4 ab ca. 850°C vorliegen. Bei einer solchen Verbrennung besteht, wie bereits oben gewürdigt, an sich die Gefahr eines Flammenrückschlages. Dieses Problem wird behoben, indem einerseits die Vormischzone 7 als Venturikanal ausgebildet wird, andererseits indem die Eindüsung des Brennstoffes 9 im Bereich der grössten Einschnürung innerhalb der Vormischzone 7 disponiert wird. Durch die Verengung in der Vormischzone 7 wird die Turbulenz durch die Anhebung der Axialgeschwindigkeit vermindert, was die Rückschlaggefahr durch die Verminderung der turbulenten Flammengeschwindigkeit minimiert wird. Andererseits wird die grossräumige Verteilung des Brennstoffes 9 weiterhin gewährleistet, da die Umfangskomponente der von den Wirbel-Generatoren 100 stammenden Drallströmung nicht beeinträchtigt wird. Hinter der relativ kurz gehaltenen Vormischzone 7 schliesst sich eine Verbrennungszone 11 an. Der Uebergang zwischen der beiden Zonen wird durch einen radialen Querschnittssprung 12 gebildet, der zunächst den Durchflussquerschnitt der Verbrennungszone 11 induziert. In der Ebene des Querschnittssprunges 12 stellt sich auch eine Flammenfront ein. Um eine Rückzündung der Flamme ins Innere der Vormischzone 7 zu vermeiden muss die Flammenfront stabil gehalten werden. Zu diesem Zweck werden die Wirbel-Generatoren 100 so ausgelegt, dass in der Vormischzone 7 noch keine Rezirkulation stattfindet; erst nach der plötzlichen Querschnittserweiterung ist das Aufplatzen der Drallströmung erwünscht. Die Drallströmung unterstützt das schnelle Wiederanlegen der Strömung hinter dem Querschnittssprung 12, so dass durch die möglichst vollständige Ausnutzung des Volumens der Verbrennungszone 11 ein hoher Ausbrand bei kurzer Baulänge erzielt werden kann. Innerhalb dieses Querschnittssprunges 12 bildet sich während des Betriebes eine strömungsmässige Randzone, in welcher durch den dort vorherrschenden Unterdruck Wirbelablösungen entstehen, welche dann zu einer Stabilisierung der Flammenfront führen. Die in der Verbrennungszone 11 aufbereiteten Abgase 4 zu Heissgasen 13 beaufschlagen anschliessend eine weitere stromab wirkende Turbine 14. Die Abgase 15 können anschliessend zum Betrieb eines Dampfkreislaufes herangezogen werden, wobei im letztgenannten Fall die Anlage dann eine Kombianlage ist.

Fig. 2 zeigt ein Diagramm, worin die gestufte Fahrweise der Brenner während der Startphase ersichtlich ist. Die Abszisse 17 will die Abwicklung der nebeneinander angeordneten Brenner versinnbildlichen, während die Ordinate 18 die ersten angefahrenen Temperaturstufen während der Startphase zeigen. Die gestufte Fahrweise besteht darin, dass die Brenner, d.h. die Brennstofflanzen aus Fig. 1, während der Startphase seriell mit Brennstoff versorgt werden. In einer ersten Stufe 19 werden die Brennstofflanzen 8a, 8c, etc. in Betrieb genommen, und zunächst bis auf ca. 1100°C vorgezogen. Anschliessend, bei zweistufiger Fahrweise, werden die restlichen Brennstofflanzen 8b, etc. ebenfalls bis zum genannten Temperaturniveau von ca. 1100°C nachgezogen. Sobald alle Brenner auf diese neue Temperaturstufe 20 gebracht sind, werden sie dann gemeinsam, d.h. parallel auf die gewünschte Betriebstemperaturstufe 21 hochgefahren. Da die gestuft in Betrieb genommenen Brenner jeweils mit einer grösseren Brennstoffmenge gefahren werden, gelingt es, den Bereich mit hohen Emissionenwerten, wie oben bereits erwähnt, fetter zu durchfahren, wodurch die Brenner zunächst stabiler betrieben werden können. Diese Fahrweise hat aber noch den zusätzlichen Vorteil, dass insbesondere auf die CO- und UHC-Emissionen im kritischen Bereich zwischen 1000°c und 1100°C signifikant herabgesetzt werden können. Die gestufte Fahrweise während der Startphase ist nicht auf 2 Gruppen von Brennern beschränkt.

Fig. 3 zeigt eine qualitative Gegenüberstellung betreffend die Schadstoff-Emissionen zwischen einer nicht gestuften und einer gestuften Fahrweise. Im Diagramm zeigt die Abszisse 22 den Lastbereich, wobei als Null jenes Temperaturniveau gemeint ist, bei welchem die Selbstzündung des Gemisches stattfindet, also in unserem Fall ab ca. 850°C. Die Ordinate 23 zeigt den Grad der Schadstoff-Emissionen. Die Kurve 24 zeigt den Verlauf der Schadstoff-Emissionen bei einer konventionellen, nicht gestuften Fahrweise. Die Spitze versinnbildlich den CO- und UHC-Ausstoss im Intervall zwischen ca. 1000°C und ca. 1100°C. Anders die gestufte Fahrweise, wie die Kurve 25 zeigt. Erkenntlich ist hier ein Zweibuckelverlauf, entsprechend der gestuften Fahrweise mit zwei Brennergruppen. Grössenordnung lassen sich mit der gestuften Fahrweise Emissionswerte erzielen, die über die Hälfte kleiner gegenüber der herkömmlichen Fahrweise sind.

### Bezugszeichenliste

- 1: Ringbrennkammer
- 2: Turbine
- 3: Heissgase
- 4: Abgase
- 5: Zuströmzone, Kanal der Zuströmzone
- 6: Kanalwand der Zuströmzone
- 7: Vormischzone
- 8: 8a-8c etc. Brennstofflanzen
- 9: Brennstoff
- 10: Stützluft
- 11: Verbrennungszone
- 12: Querschnittssprung
- 13: Heissgase
- 14: Turbine
- 15: Abgase
- 16: Wellenachse
- 17: Abszisse
- 18: Ordinate
- 19: Erste Stufe
- 20: Neue gemeinsame Stufe
- 21: Betriebstemperaturstufe
- 22: Abszisse
- 23: Ordinate
- 24: Schadstoff-Emissionskurve, konventionell betrieben
- 25: Schadstoff-Emissionskurve, gestuft betrieben 100 Wirbel-Generatoren
- 24: Schadstoff-Emissionskurve, konventionell betrieben
- 100: Wirbel-Generatoren

## Patentansprüche

1. Verfahren zum Betrieb einer Brennkammer, gekennzeichnet durch die Schritte
ein Heissgas in einen Brennraum einzuführen, dessen Heissgastemperatur hinreichend hoch ist, um eine Selbstzündung eines eingedüsten Brennstoffes auszulösen;
durch eine Mehrzahl von Brennstofflanzen (8) einen gasförmigen und/oder flüssigen Brennstoff (9) in das Heissgas einzubringen, wobei die Brennstoffzufuhr wenigstens zweier Gruppen von Brennstofflanzen (8a, 8c,...; 8b, ...) unabhängig voneinander steuerbar ist;
den Brennstoff zunächst einer Gruppe von Brennstofflanzen zuzuführen, und die Brennstoffmenge zu steigern, bis eine Temperatur in einer Grössenordnung von 1100°C erreicht ist;
nacheinander weitere Gruppen von Brennstofflanzen mit Brennstoff zu versorgen, und die Brennstoffmenge bis zu einer Temperatur in einer Grössenordnung von 1100°C zu steigern;
wenn an allen Gruppen von Brennstofflanzen eine Temperatur in einer Grössenordnung von 1100°C erreicht ist, die Brennstoffzufuhr aller Gruppen von Brennstofflanzen gleichmässig zu erhöhen, bis eine Betriebstemperatur erreicht ist.

2. Verfahren nach Anspruch 1, dadurch gekennzeichnet, dass die Brennstofflanzen (8) mit Brennstoff (9) und mit einer Stützluft (10) betrieben werden.

3. Brennkammer zum Betrieb mit einem selbstzündenden Brennstoff (9), welche Brennkammer (1) im wesentlichen aus einer Zuströmzone (5), einer stromab dieser Zuströmzone angeordneten Vormischzone (7) und einer stromab dieser Vormischzone angeordneten Verbrennungszone (11) besteht, wobei die Zuströmzone (5) eine Mehrzahl von an einer die Zuströmzone umgebenden Wand (6) angeordneten Wirbelgeneratoren (100) aufweist, stromab der Wirbelgeneratoren eine Anzahl von Brennstofflanzen (8) in die Vormischzone münden, und die Vormischzone mit einer sprunghaften Querschnittserweiterung (12) in die Verbrennungszone mündet, welcher Querschnittssprung im Betrieb der Brennkammer eine Rückströmzone zur Flammenstabilisation induziert, dadurch gekennzeichnet, dass wenigstens zwei Gruppen von Brennstofflanzen mit unabhängig voneinander steuerbaren Mitteln zur individuellen Einstellung der Brennstoffmenge der Gruppe von Brennstofflanzen versehen sind.

4. Brennkammer nach Anspruch 3, dadurch gekennzeichnet, dass die Vormischzone ein Kanal mit einem Querschnittsverlauf nach Art eines Venturirohres ist.

## Claims

1. Method for operating a combustion chamber, characterized by the steps of
introducing a hot gas into a combustion space, the hot gas temperature of which is sufficiently high to trigger the auto-ignition of an injected fuel;
introducing a gaseous and/or liquid fuel (9) into the hot gas through a plurality of fuel lances (8), the fuel supply to at least two groups of fuel lances (8a, 8c,...;8b) being controllable independently of one another;
supplying the fuel first to one group of fuel lances and increasing the fuel quantity until a temperature of the order of 1100°C is reached;
supplying further groups of fuel lances with fuel in succession and increasing the fuel quantity to a temperature of the order of 1100°C;
when a temperature of the order of 1100°C is reached on all the groups of fuel lances, uniformly increasing the fuel supply to all the groups of fuel lances until an operating temperature is reached.

2. Method according to Claim 1, characterized in that the fuel lances (8) are operated with fuel (9) and with a supporting air (10).

3. Combustion chamber for operating with an auto-ignition fuel (9), which combustion chamber (1) consists essentially of an inflow zone (5), of a premixing zone (7) arranged downstream of this inflow zone and of a combustion zone (11) arranged downstream of this premixing zone, the inflow zone (5) having a plurality of vortex generators (100) arranged on a wall (6) surrounding the inflow zone, a number of fuel lances (8) opening into the premixing zone downstream of the vortex generators, and the premixing zone opening with an abrupt cross-sectional widening (12) into the combustion zone, which cross-sectional widening induces a backflow zone for flame stabilization during the operation of the combustion chamber, characterized in that at least two groups of fuel lances are provided with means controllable independently of one another, for individually setting the fuel quantity of the group of fuel lances.

4. Combustion chamber according to Claim 3, characterized in that the premixing zone is a duct with a cross-sectional profile in the manner of a Venturi tube.

## Revendications

1. Procédé de conduite d'une chambre de combustion, caractérisé par les opérations suivantes:
- introduire dans un espace de combustion un gaz chaud, dont la température est suffisamment élevée pour provoquer un auto-allumage d'un combustible injecté;
- introduire dans le gaz chaud un combustible gazeux et/ou liquide (9) par une pluralité de lances à combustible (8), l'introduction du combustible dans au moins deux groupes de lances à combustible (8a, 8c, ...; 8b, ...) pouvant être réglée indépendamment l'une de l'autre;
- envoyer le combustible d'abord à un groupe de lances à combustible, et augmenter la quantité de combustible jusqu'à ce qu'une température de l'ordre de 1100°C soit atteinte;
- alimenter en combustible les uns après les autres d'autres groupes de lances à combustible, et augmenter la quantité de combustible jusqu'à une température de l'ordre de 1100°C;
- lorsqu'une température de l'ordre de 1100°C est atteinte par tous les groupes de lances à combustible, augmenter uniformément l'alimentation en combustible de tous les groupes de lances à combustible jusqu'à atteindre une température de fonctionnement.

2. Procédé suivant la revendication 1, caractérisé en ce que les lances à combustible (8) fonctionnent avec un combustible (9) et avec un appoint d'air (10) .

3. Chambre de combustion fonctionnant avec un combustible à allumage spontané (9), laquelle chambre de combustion (1) se compose essentiellement d'une zone d'admission (5), d'une zone de prémélange (7) disposée en aval de cette zone d'admission et d'une zone de combustion (11) disposée en aval de cette zone de prémélange, dans laquelle la zone d'admission (5) présente une pluralité de générateurs de tourbillons (100) disposés sur une paroi de canal (6) entourant la zone d'admission, un certain nombre de lances à combustible (8) débouchent dans la zone de prémélange en aval des générateurs de tourbillons, et la zone de prémélange débouche dans la zone de combustion par un brusque élargissement de section transversale (12), lequel saut de section transversale induit, pendant le fonctionnement de la chambre de combustion, une zone de reflux pour la stabilisation de la flamme, caractérisée en ce qu'au moins deux groupes de lances à combustible sont pourvus de moyens, réglables indépendamment les uns des autres, pour l'ajustage individuel de la quantité de combustible du groupe de lances à combustible.

4. Chambre de combustion suivant la revendication 3, caractérisée en ce que la zone de prémélange est un canal ayant une section transversale évoluant à la manière d'un tube de Venturi.
